# EUROPÄISCHE PATENTSCHRIFT

(11) **EP 3 440 007 B1**
(45) Veröffentlichungstag und Bekanntmachung des Hinweises auf die Patenterteilung: **30.07.2025**
(21) Anmeldenummer: 17716845.7
(22) Anmeldetag: 07.04.2017
(51) Int. Cl.: B67C 7/00, B67B 3/20

(54) **GETRÄNKEABFÜLLANLAGE ZUM BEFÜLLEN VON BEHÄLTERN**
BEVERAGE FILLING SYSTEM FOR FILLING CONTAINERS
SYSTÈME DE REMPLISSAGE DE BOISSONS POUR LE REMPLISSAGE DE RÉCIPIENTS

(30) Priorität: 07.04.2016 DE 102016106378
(43) Veröffentlichungstag der Anmeldung: 13.02.2019
(73) Patentinhaber: KRONES AG, 93073 Neutraubling (DE)
(72) Erfinder: SCHOENFELDER, Markus, 93073 Neutraubling (DE)
(74) Vertreter: Nordmeyer, Philipp Werner
(86) Internationale Anmeldenummer: PCT/EP2017/058363
(87) Internationale Veröffentlichungsnummer: WO 2017/174772

(56) Entgegenhaltungen:
- EP-A1- 2 179 960
- EP-A1- 3 199 490
- DE-A1- 102005 008 685
- US-A1- 2010 077 703
- US-A1- 2010 294 622

## Beschreibung

### Technisches Gebiet

Die Erfindung betrifft eine Getränkeabfüllanlage mit einer Vorrichtung zum Füllen und Verschließen von Behältern.

### Stand der Technik

Bei Getränkeabfüllanlagen mit einer herkömmlichen Abfolge von nacheinander geschalteten Karussellen zur Behandlung von Behältern werden die zu behandelnden Behälter zwischen den Karussellen, in welchen die Behälter einer Behandlung unterzogen werden, üblicherweise mittels Transportsternen transportiert. Beispielsweise werden zu befüllende Behälter in einem Rundläuferfüller in einem Füllerkarussell mit dem abzufüllenden Füllprodukt befüllt und die dann befüllten Behälter in einem nachgelagerten Rundläuferverschließer in einem Verschließerkarussell verschlossen. Der Transfer der befüllten Behälter zwischen dem Füllerkarussell und dem Verschließerkarussell findet mittels eines oder mehrerer Transportsterne statt, wodurch der Material- und Ressourceneinsatz sowie die benötigte Grundfläche erhöht werden und die Investitionskosten steigen.

Bei Anlagen mit hoher Leistung kann es bei der Übergabe der Behälter von einem Füllerkarussell an einen Füllerauslaufstern und/oder bei der Übergabe von einem Transportstern an ein Verschließerkarussell aufgrund des auftretenden Lastwechsels des Behälters und des darin aufgenommenen Füllprodukts beziehungsweise der schlagartigen Änderung der auf das Füllprodukt wirkenden Zentrifugalkräfte zum Herausschwappen des Füllprodukts kommen. Dieses unerwünschte Verhalten tritt besonders bei Transportsternen mit Durchmessern auf, die aus Gründen der gewünschten Kompaktheit der Anlage kleiner sind, als die Durchmesser des Füllerkarussells und des Verschließerkarussells.

Durch das Zwischenschalten von Transportsternen ergeben sich darüber hinaus auch weitere Umlenkungen und Übergaben der Behälter zwischen unterschiedlichen Rundläufern im Behälterweg, die entsprechend bei jeder Umlenkung und bei jeder Übergabe zu einem Richtungswechsel der auf das Füllprodukt wirkenden Kräfte und damit zu einer Schwappneigung führen. Die Umlenkungen und Übergaben können weiterhin auch zu einer erhöhten Materialbeanspruchung der Behälter führen, welche sich in unerwünschten Kratzern oder matten Stellen auf dem fertigen Behälter zeigen kann.

Die US 2010/0077703 A1 beschreibt ein Verfahren und eine Vorrichtung zur Positionierung von Behältern in einer Behälterverarbeitungsinstallation. Die EP 2 179 960 A1 beschreibt eine Vorrichtung zum Transportieren von Behältern mit einem drehbaren Träger und relativ zum Träger bewegbaren Greifelementen. Die US 2010/0294622 A1 beschreibt eine Getränkeabfüllanlage wobei die Behälter direkt vom Füllerkarussell zum Verschließerkarussell übergeben werden.

Die EP 3 199 490 A1 ist Stand der Technik nach Artikel 54 (3) EPÜ und beschreibt eine Getränkeabfüllanlage gemäß dem Oberbegriff des Anspruchs 1.

Die DE 10 2005 008 685 A1 beschreibt ein Verfahren und ein Vorrichtung zur Blasformung von Behältern.

### Darstellung der Erfindung

Ausgehend von dem bekannten Stand der Technik ist es eine Aufgabe der Erfindung, eine weiter verbesserte Getränkeabfüllanlage anzugeben.

Zunächst sei eine Vorrichtung allgemein zum Behandeln mindestens eines Behälters beschrieben, umfassend ein um eine Rotationsachse rotierendes Behandlungskarussell mit mindestens einer im Umfangsbereich des Karussells angeordneten Behandlungseinheit zum Behandeln des zu behandelnden Behälters und eine am Behandlungskarussell angeordnete, der Behandlungseinheit zugeordnete Behälterhalterung zum Halten des Behälters während des Behandelns mit der Behandlungseinheit, wobei eine der Behälterhalterung zugeordnete, bezüglich der Rotationsachse radial bewegbare Behältertransferaufnahme zum Übernehmen des zu behandelnden Behälters von einem vorgeschalteten Behandlungskarussell und/oder zum Übergeben des dann behandelten Behälters an ein nachgeschaltetes Behandlungskarussell vorgesehen ist.

Dadurch, dass eine der Behälterhalterung zugeordnete Behältertransferaufnahme zum Übernehmen und/oder Übergeben des zu behandelnden Behälters an dem Karussell bezüglich einer Rotationsachse des Karussells radial bewegbar angeordnet ist, kann ein von einer Behälterhalterung eines vorgeschalteten Behandlungskarussell gehaltener Behälter durch die Behältertransferaufnahme aus dessen Behälterhalterung entnommen werden und direkt zu der eigenen Behälterhalterung transferiert werden. Die Behältertransferaufnahme kann auch den jeweiligen Behälter aus der eigenen Behälterhalterung herausbewegen und dann an ein nachgelagertes Behandlungskarussell übergeben. Auf eine zwischen die Behandlungskarussells geschaltete weitere Transfereinrichtung in Form beispielsweise eines Transfersterns kann daher verzichtet werden. Damit kann die Zahl der notwendigen Umlenkungen der befüllten, aber noch nicht verschlossenen Behälter reduziert werden, so dass die Schwappneigung reduziert werden kann. Weiterhin kann die Anzahl der Übergaben der Behälter zwischen den unterschiedlichen Transporteinrichtungen reduziert werden, was sich in einer verringerten Materialbeanspruchung der Behälter und damit in einer verbesserten Behälterqualität niederschlagen kann. Insbesondere kann so das Auftreten matter Stellen und von Kratzern an den Behälterwänden der fertig produzierten Behälter reduziert werden.

Durch den Verzicht auf zwischengeschaltete Transportsterne kann die gesamte Anlage weiterhin kompakter, kostengünstiger und energieeffizienter aufgebaut werden.

Aufgrund der direkten Übergabe zwischen den Behandlungskarussellen findet eine direkte Übergabe oder Übernahme zwischen den Behandlungskarussellen statt, die aber den kleinsten notwendigen Durchmesser durch ihre Leistungsauslegung definieren. Entsprechend können durch die direkte Übergabe zwischen den beiden Behandlungskarussellen auch die auftretenden Zentrifugalkräfte auf das durch die Anlagenleistung definierte Maximalmaß reduziert werden.

Die Behältertransferaufnahme kann dabei aufgrund dessen, dass sie radial verschiebbar an dem Behandlungskarussell angeordnet ist, aus der Position unterhalb der Behandlungseinheit verschoben werden, so dass eine Umlaufbahn beziehungsweise ein Radius, auf welcher sich der durch die Behältertransferaufnahme aufgenommenen Behälter bewegt, durch das Verschieben der Behältertransferaufnahme geändert werden kann. Hierdurch können im Zuge des Behältertransports auftretende ruckartige und/oder stoßartige Änderungen in der Bewegung des Behälters verhindert beziehungsweise abgemildert werden. Infolgedessen kann die Gefahr des Überschwappens mit einem damit verbundenen Kontaminieren der Behälteröffnung und/oder der Behälteraußenseite sowie der Vorrichtung und/oder Teile der die Vorrichtung aufweisenden Anlage unterbunden beziehungsweise gemindert werden.

Durch die radiale Bewegbarkeit der Behältertransferaufnahme kann weiterhin erreicht werden, dass durch ein entsprechendes Ansteuern der radialen Position bei einem Übernehmen oder Übergeben der zu behandelnden Behälter Kollisionen zwischen den Behandlungseinheiten der Behandlungskarussells vermieden werden. Die beiden Behandlungskarussells können entsprechend beabstandet voneinander aufgebaut werden und die Übergabe oder Übernahme findet durch die Behältertransferaufnahme statt.

Ferner kann durch diese Anordnung die Anlage kompakt ausgebildet sein, da auf einen Transportstern zur Übergabe des Behälters von dem Behandlungskarussel, von welchem der zu behandelnde Behälter übernommen beziehungsweise an welche der behandelte Behälter übergeben wird, verzichtet werden kann. Weiterhin wird hierdurch erreicht, dass der Behälter in einfacher Weise in eine korrekte Position zum Behandeln durch die Behandlungseinheit unter diese bewegbar ist. Insbesondere kann eine schonendere Übergabe der zu behandelnden und/oder behandelten Behälter erreicht werden.

Durch das radiale Ausfahren der Behältertransferaufnahme vergrößert sich der Radius der um die Rotationsachse des jeweiligen Behandlungskarussells umlaufenden Behältertransferaufnahme, so dass die auf den Behälter wirkenden Zentrifugalkräfte in diesem Drehwinkelbereich des Behandlungskarussells reduziert werden und somit eine entsprechend sanfte Übergabe des Behälters erreicht werden kann.

Der zu behandelnde Behälter kann damit von der Behältertransferaufnahme an einer Position radial außerhalb des regulären Teilkreises des Behandlungskarussells aufgenommen werden und die Behältertransferaufnahme anschließend auf den Teilkreis des Behandlungskarussells radial eingefahren werden. Nach erfolgter Behandlung kann der nunmehr behandelte Behälter an eine nachfolgende Transporteinrichtung übergeben werden, bevorzugt unterstützt durch ein erneutes radiales Verschieben der Behältertransferaufnahme in eine Position radial außerhalb des Teilkreises des Behandlungskarussells.

Insbesondere auch dann, wenn ein weiteres Behandlungskarussell, von welchem die zu behandelnden Behälter übernommen beziehungsweise an welches die behandelten Behälter übergeben werden, einen im Vergleich zum Teilkreisdurchmesser des ersten Behandlungskarussells unterschiedlichen Teilkreisdurchmesser aufweist, kann somit auf einen zwischengeschalteten Transportstern verzichtet werden, wodurch die Gesamtanlage insgesamt kompakter ausgeführt werden kann. Außerdem findet eine schonende Übergabe der Behälter statt, da mithilfe der verschiebbaren Behältertransferaufnahme am Übergabepunkt der Behälter ein größerer Radius hergestellt werden kann. Damit werden die Radien der beiden involvierten Teilkreise bei der Übergabe aneinander angeglichen. Somit kann das Behandlungskarussell beispielsweise einen relativ kleinen Teilkreisdurchmesser aufweisen, wobei gleichzeitig ein großer Radius bei der Übergabe bereitgestellt wird und radiale Beschleunigungen auf den Behälter vermindert werden. Falls es sich bei der Vorrichtung um eine solche handelt, die offene Behälter entgegennimmt, etwa, wenn die Behandlungseinheit als Verschließkopf ausgeführt ist, kann somit das Risiko des Überschwappens vermindert werden und gleichzeitig eine kompakte Anlage bereitgestellt werden.

Weiterhin kann hierdurch ein im Vergleich zu einem regulären Teilkreisdurchmesser des Behandlungskarussells großer Radius bereitgestellt werden, der quasi linear wirkt. In diesem Übergangsbereich kann der Behälter einer Zwischenbehandlung unterzogen werden, beispielsweise einem Eintropfen von Stickstoff in den Kopfraum des befüllten Behälters vor dem Verschließen.

Die Übergabe des jeweiligen Behälters von einem vorgeschalteten Behandlungskarussell über die Vorrichtung an dem Behandlungskarussell an ein nachgeschaltetes Behandlungskarussell kann entsprechend eine Übergabe zwischen drei aufeinanderfolgenden Behandlungskarussells erreicht werden. Dabei können in den jeweiligen Behandlungskarussels die unterschiedlichsten Behandlungsmöglichkeiten vorgesehen sein, die dann entsprechend nacheinander von dem zu behandelnden Behälter durchlaufen werden.

Als in dem jeweiligen Behandlungskarussel kann als Behandlungsmöglichkeit beispielsweise zumindest eine der Behandlungsmöglichkeiten Verschwenken, Rotieren, Etikettieren, Schrumpfen, Blasen, Streckblasen, Öffnen, Domabschneiden, Reinigen, Sterilisieren, Aktivieren, Rinsen (gasförmig und/oder flüssig), Überschwallen, Erwärmen, Erhitzen, Kühlen, Ausblasen, Abflammen, Entfernen elektrostatischer Aufladung, Vorfüllen, Fertigfüllen, Vorverschließen mit Vorverschluss, Verschließen, Aufsetzen eines ersten Verschlussteils und/oder Aufsetzen eines zweiten Verschlussteils vorgesehen sein.

Bevorzugt ist die Behältertransferaufnahme zur Übernahme des zu behandelnden Behälters von dem vorgeschalteten Behandlungskarussell in eine radial ausgefahrene Position bewegbar und zum Übernehmen des zu behandelnden Behälters an die Behälterhalterung in eine radial eingefahrene Position bewegbar. Auf diese Weise kann eine direkte Übernahme der Behälter von einem vorgeschalteten Behandlungskarussell erreicht werden. In einer solchen Anordnung ist die Behältertransferaufnahme typischerweise an einem Rundläuferverschließer angeordnet.

Bevorzugt ist die Behältertransferaufnahme von einer radial eingefahrenen Position aus so bewegbar, dass der behandelte Behälter aus der Behälterhalterung an die Behältertransferaufnahme übergebbar ist und zur Übergabe des behandelten Behälters an das nachgeschaltete Behandlungskarussell die Behältertransferaufnahme in eine radial ausgefahrene Position bewegbar ist. In einer solchen Anordnung ist die Behältertransferaufnahme typischerweise an einem Rundläuferfüller angeordnet.

In einer bevorzugten Ausführungsform, wird der durch die Behältertransferaufnahme aufgenommene Behälter in der radial eingefahrenen Position der Behältertransferaufnahme von der Behältertransferaufnahme an die Behälterhalterung übergeben. Dadurch ist die Behältertransferaufnahme einzig für den Transfer des Behälters zu der Behälterhalterung beziehungsweise von dieser weg vorgesehen. Etwaige während der Behandlung durch die Behandlungseinheit auf den Behälter wirkenden Kräfte werden somit durch die Behälterhalterung aufgenommen. Die Behältertransfereinheit kann dementsprechend einfach aufgebaut sein, da sie lediglich den Behälter während des Transfers halten muss, aber keine Behandlungskräfte abstützen muss.

In einer weiteren bevorzugten Ausführungsform ist die Behältertransferaufnahme in Richtung der Rotationsachse gesehen oberhalb der Behälterhalterung oder unterhalb der Behälterhalterung angeordnet. Dadurch können die Behälterhalterung und die Behälterhalterung den Behälter jeweils an derselben Stelle aufnehmen beziehungsweise halten. Dabei sind die Behälterhalterung des Behandlungskarussells und die Behälterhalterung des vorgeschalteten oder nachgeschalteten Behandlungskarussells bevorzugt auf dem gleichen Höhenniveau angeordnet, so dass keine weiteren Kräfte durch eine Hubbewegung auf den Behälter wirken und so die Schwappneigung weiter reduziert werden kann.

Besonders vorteilhaft ist es, wenn die Behältertransferaufnahme so ausgebildet ist, dass der Behälter mittels einer an einem Behälterhals des Behälters angeordneten, bevorzugt ringförmigen, Ausprägung, bevorzugt in Form eines Behältertragrings oder eines Sicherungsrings, auf der Behälterhalterung und/oder der Behälterhalterung abgestützt ist. Dadurch kann sichergestellt werden, dass sich der Behälter hinsichtlich seines Höhenniveaus, mit anderen Worten seiner Lage in Bezug auf die Richtung der Rotationsachse, stets auf einer vorgesehenen beziehungsweise vorgegebenen Lage befindet.

In einer bevorzugten Ausgestaltung kann die Behälterhalterung derart an dem Behandlungskarussell angeordnet werden, dass das Höhenniveau des zu behandelnden Behälters dasselbe ist, wie jenes Höhenniveau, auf welchem sich der zu behandelnde Behälter vor der Übergabe an die Behältertransferaufnahme befindet. Unter Höhenniveau ist hierbei der Abstand des Behälters von einem ebenen Boden, auf welchem eine die Vorrichtung aufweisende Anlage angeordnet ist, verstanden. Dadurch kann erreicht werden, dass sich der zu behandelnde Behälter stets in einer korrekten Behandlungsposition befindet.

In einer bevorzugten Weiterbildung weist die Behältertransferaufnahme Sicherungsmittel, bevorzugt Spikes, einen Hinterschnitt und/oder ein reibungserhöhendes Material, zum Bereitstellen einer Verrutschsicherung beim Halten des Behälters auf. So kann ein Behälter trotz der beim Transferieren auftretenden Kräfte sicher gehalten werden. Die Spikes können auch ein Herausrutschen des Behälters aufgrund der auftretenden Zentrifugalkräfte verhindern. Die Sicherungsmittel kommen dabei beispielsweise mit einem Tragring des Behälters in Kontakt oder in Eingriff.

Alternativ können auch andere Mittel zur Verrutschsicherung und/oder Verdrehsicherung vorgesehen sein, beispielsweise in Form einer Klemm- und/oder Klammereinrichtung.

In einer weiteren bevorzugten Ausführungsform weist die Behältertransferaufnahme zumindest eine Erhebung zumindest zum teilweisen Abstützen des Behälters auf, wobei bevorzugt mindestens eine Aussparung zur Aufnahme der Erhebung vorgesehen ist. Dadurch, dass die Behältertransferaufnahme die mindestens eine Erhebung aufweist, auf welcher sich der zu behandelnde beziehungsweise der behandelte Behälter teilweise abstützt, kann verhindert werden, dass der zu behandelnde beziehungsweise behandelte Behälter bei der Übernahme oder Übergabe nach unten rutscht. Mit anderen Worten kann der Behälter ohne Hubbewegungen und insbesondere ohne ungewollte oder unkontrollierte Hubbewegungen auf einem gleichbleibenden Höhenniveau geführt werden. Weiterhin kann sichergestellt werden, dass der Bereich des Behälters, welcher zum Halten des Behälters durch die Behälterhalterung vorgesehen ist, freibleibt.

Eine weitere vorteilhafte bevorzugte Ausgestaltung ergibt sich, wenn die Behälterhalterung eine Aussparung zur Aufnahme der zumindest einen Erhebung aufweist. Dadurch kann sichergestellt werden, dass sich der Behälter ungehindert von der Erhebung bis zur Übergabe an die Behälterhalterung stets in der korrekten Ausrichtung befindet und in dieser korrekten Ausrichtung von der Behältertransferaufnahme transferiert wird.

In einer bevorzugten Ausführungsform weist die Führung eine drehfeste Nockenkurve auf und die Behältertransferaufnahme weist ein mit der Führung in Eingriff stehendes Steuerelement auf. Hierdurch kann ein automatisches Ein- und Ausfahren der Behältertransferaufnahme entlang der Führung ohne gesonderte elektrische und/oder pneumatische Betätigung bereitgestellt werden. Ferner kann dadurch, dass die Führung eine Nockenkurve aufweist, eine sich entsprechend der Nockenkurve einstellende, allmähliche und kontinuierliche radiale Positionsänderung der Behältertransferaufnahme ohne Rucke oder Stöße bereitgestellt werden. Aufgrund der Drehung des Trägers nimmt die Behältertransferaufnahme eine radiale Position entsprechend der Gestalt der Nockenkurve ein, wodurch die Position der Behältertransferaufnahme relativ zum Drehwinkel des Behandlungskarussells veränderbar ist. Unter Nockenkurve ist hierbei eine Kurve mit einer runden Grundform zu verstehen, die in zumindest einem Bereich einen veränderten Radius aufweist, wobei die sich daraus ergebende Kurve keine Knicke und/oder Kanten in ihren Verlauf aufweist.

Alternativ kann das Verschieben der Behältertransferaufnahme auch durch andere Mittel erreicht werden, beispielsweise hydraulisch, pneumatisch, mittels elektrischer Aktuatoren und/oder durch ein zusätzliches Gelenk und/oder einen Mechanismus aus einem Kolben und einem Zylinder.

Durch das Steuerelement kann die Behältertransferaufnahme der Führung exakt folgen, ohne dass Reib- und/oder Klemmwirkungen die Bewegung der Behältertransferaufnahme behindern. Das Steuerelement kann dabei bevorzugt als Aussparung, in welche die Führung greift, als mit der Führung in Kontakt stehender Rolle und/oder mittels eines Hebelarms, der mit der Behältertransferaufnahme verbunden ist, bereitgestellt sein.

Bevorzugt ist das Steuerelement an einem bezüglich der Rotationsachse des Behandlungskarussells radial inneren Bereich der Behältertransferaufnahme angeordnet, folglich gegenüber dem radial außen angeordneten Bereich, in welchem der Behälter gehalten wird.

In einer bevorzugten Ausführung ist die Behältertransferaufnahme auch in Richtung der Rotationsachse des Behandlungskarussells verschiebbar - also in der Auf- und/oder Abrichtung. Dadurch kann erreicht werden, dass die Höhe, in welcher der Behälter gehalten ist, also der Abstand des Behälters von dem Boden, auf welchem die Vorrichtung angeordnet ist, entsprechend den Anforderungen der Anlage angepasst werden kann. Falls zwischen der Behälterhalterung und einer Übergabestation, von welcher die Behältertransferaufnahme den zu behandelnden Behälter übernimmt, eine Höhendifferenz vorliegt, kann diese Höhendifferenz durch das Verschieben der Behältertransferaufnahme in Richtung der Rotationsachse ausgeglichen werden und der zu befüllenden Behälter von der Übergabestation an die Behälterhalterung übergeben werden. Weiterhin kann der Behälter, falls erforderlich auch direkt, durch die Behältertransferaufnahme gehalten an die Behandlungseinheit herangeführt werden, etwa, falls die Behandlungseinheit nicht in Richtung der Rotationsachse des Behandlungskarussells verschiebbar ist.

Unter anderem um ein besonders sicheres Halten des Behälters zu ermöglichen, kann die Behältertransferaufnahme und/oder die Behälteraufnahme zwischen einer offen Stellung und einer geschlossenen Stellung zum Halten des Behälters schaltbar sein. Bevorzugt ist die Stellung der Behältertransferaufnahme und/oder der Behälteraufnahme durch ein Steuerelement, bevorzugt eine Schaltnocke, steuerbar.

In einer bevorzugten Ausführung ist die Behandlungseinheit als Verschließkopf zum Verschließen des Behälters, bevorzugt zum Verschließen der Behälter mit einem Schraubverschluss, bereitgestellt, oder die Behandlungseinheit ist als Füllorgan zum Befüllen der Behälter bereitgestellt. Ein Transportstern, welcher zur Übergabe der zu verschließenden Behälter vorzusehen wäre da der Teilkreisdurchmesser einer Füllvorrichtung um einiges größer auszuführen ist, als der Teilkreisdurchmesser des den Verschließkopf aufweisenden Behandlungskarussells, kann hierdurch weggelassen werden, was zum einen den Bauraum der Anlage reduziert und zum anderen die Verweilzeit eines Behälters in der Anlage reduziert.

Die oben genannte Aufgabe wird mit einer Getränkeabfüllanlage mit den Merkmalen des Anspruchs 1 gelöst. Vorteilhafte Ausgestaltungen ergeben sich aus den Unteransprüchen.

Entsprechend wird eine Getränkeabfüllanlage zum Befüllen von Behältern mit einem Füllprodukt, umfassend ein Füllerkarussell zum Befüllen von zu befüllenden Behältern und ein Verschließerkarussell zum Verschließen von befüllten Behältern vorgeschlagen, wobei das Füllerkarussell und das Verschließerkarussell voneinander beabstandet angeordnet sind, wobei das Füllerkarussell an seinem Umfangsbereich Behandlungseinheiten in Form von Füllorganen mit diesen jeweils zugeordneten Behälterhalterungen zum Halten der zu befüllenden Behälter während des Befüllens aufweist, und wobei das Verschließerkarussell an seinem Umfangsbereich Behandlungseinheiten in Form von Verschließorganen mit diesen jeweils zugeordneten Behälterhalterungen zum Halten der befüllten Behälter während des Verschließens aufweist. Erfindungsgemäß ist im Umfangsbereich des Füllerkarussells und/oder des Verschließerkarussells jeweils eine jeder Behälterhalterung zugeordnete, bezüglich der Rotationsachse radial bewegbare Behältertransferaufnahme zum Übernehmen des befüllten Behälters von dem Füllerkarussell und/oder zum Übergeben des befüllten Behälters an das Verschließerkarussell angeordnet, wobei eine drehfeste Steuerkurve zur Steuerung der radialen Position der Behältertransferaufnahme bei rotierendem Füllerkarussell und/oder Verschließerkarussell vorgesehen ist, und die Behältertransferaufnahme ein mit der Steuerkurve in Eingriff stehendes Steuerelement aufweist.

Die oben in Bezug auf die Vorrichtung beschriebenen vorteilhaften Merkmale, Ausführungsformen sowie Wirkungen ergeben sich für eine solche Getränkeabfüllanlage analog.

Insbesondere kann, wenn das Füllerkarussell und das Verschließerkarussell unterschiedliche Teilkreisdurchmesser aufweisen, eine schonende Übergabe oder Übernahme der Behälter zwischen den Behandlungskarussells bereitgestellt werden, da mithilfe der radial verschiebbaren Behältertransferaufnahme am Übergabepunkt der Behälter ein großer Radius hergestellt werden kann. Damit werden die Radien der beiden involvierten Teilkreise der Behandlungskarussells bei der Übergabe oder Übernahme aneinander angeglichen.

Weiterhin kann somit erreicht werden, dass sowohl die direkte Übergabe als auch das Behandeln der Behälter sicher erfolgt, ohne dass es zu Kollisionen zwischen Teilen der beiden Karusselle kommt. In der Übergabeposition befindet sich die Behälterhalterung dabei in der radial ausgefahrenen Position und in der Behandlungsposition befindet sich die Behälterhalterung in der radial eingefahrenen Position.

Insbesondere, wenn an dem Füllerkarussell nach dem Füllen des Behälters eine Zwischenbehandlung vorgesehen ist, beispielsweise ein Eintropfen von Stickstoff in den Kopfraum des befüllten Behälters, kann ein weiter verbessertes Abfüllergebnis erreicht werden, da ein durch den Behälter zwischen einer Stickstoffeintropfeinheit zum Eintropfen des Stickstoffs und dem Verschließerkopf zurückgelegter Weg besonders kurz ausgeführt sein kann. Bei gleicher Dosiermenge verdampft beziehungsweise entweicht bei einem kürzeren zurückgelegten Weg entsprechend weniger Stickstoff aus dem Kopfbereich des Behälters, so dass sich in dem Behälter nach dem Verschließen ein entsprechend höherer Innendruck aufbaut.

In einer weiteren bevorzugten Ausführungsform sind eine Behälterhalterung des Verschließerkarussells und eine Behälterhalterung zum Aufnehmen des Behälters des Füllerkarussells auf einem gemeinsamen Höhenniveau angeordnet. Dadurch kann erreicht werden, dass der Behälter bei einem Transfer von der Behälterhalterung zu der Behälterhalterung keinen Höhenversatz erfahren muss, so dass die Gefahr von Spillagen des sich in dem befüllten, unverschlossenen Behälter befindlichen Füllprodukts weiter verringert ist.

Wenn der Behälter gemäß einer weiteren bevorzugten Ausführungsform über eine am Behälterhals angeordnete, bevorzugt ringförmige, Ausprägung, bevorzugt einen Behältertragring oder einen Sicherungsring, auf der Behälterhalterung und/oder der Behälterhalterung abgestützt ist, kann sichergestellt werden, dass sich der Behälter hinsichtlich seines Höhenniveaus, mit anderen Worten seiner Lage in Bezug auf die Richtung der Rotationsachse, stets auf einer vorgesehenen beziehungsweise vorgegebenen Lage befindet.

### Kurze Beschreibung der Figuren

Bevorzugte weitere Ausführungsformen der Erfindung werden durch die nachfolgende Beschreibung der Figuren näher erläutert. Dabei zeigen:
- Figur 1: schematisch eine Draufsicht auf eine Getränkeabfüllanlage zum Befüllen von schematisch dargestellten zu befüllenden Behältern mit einem Füllprodukt, wobei ein Rundläuferfüller und ein nachgeschalteter Rundläuferverschließer zum anschließenden Verschließen der befüllten Behälter vorgesehen sind und eine Behältertransferaufnahme in einer radial ausgefahrenen Position gezeigt ist;
- Figur 2: schematisch den Rundläuferverschließer aus Figur 1, wobei sich die Behältertransferaufnahme in einer radial eingefahrenen Position befindet;
- Figur 3: schematisch eine Schnittansicht eines Teilbereichs der Getränkeabfüllanlage entlang der Schnittlinie A-A aus Figur 1;
- Figur 4: schematisch eine Schnittansicht eines Teilbereichs des Verschließerkarussells entlang der Schnittlinie B-B aus Figur 2;
- Figur 5: schematisch eine Draufsicht auf einen Teilbereich der Getränkeabfüllanlage gemäß Figur 1, wobei sich die Behältertransferaufnahme in einer radial ausgefahrenen Position befindet;
- Figur 6: schematisch eine Draufsicht auf einen Teilbereich der Getränkeabfüllanlage gemäß Figur 1, wobei sich die Behältertransferaufnahme in der radial eingefahrenen Position befindet; und
- Figur 7: schematisch eine perspektivische Detail-Schnittansicht einer Getränkeabfüllanlage in einer weiteren Ausführungsform.

### Detaillierte Beschreibung bevorzugter Ausführungsbeispiele

Im Folgenden werden bevorzugte Ausführungsbeispiele anhand der Figuren beschrieben. Dabei werden gleiche, ähnliche oder gleichwirkende Elemente mit identischen Bezugszeichen bezeichnet. Um Redundanzen zu vermeiden, wird auf die wiederholte Beschreibung dieser Elemente in der nachfolgenden Beschreibung teilweise verzichtet.

Figur 1 zeigt schematisch eine Draufsicht auf eine Getränkeabfüllanlage 9 zum Befüllen von schematisch dargestellten Behältern 6, wobei ein Rundläuferfüller 2 zum Befüllen der zu befüllenden Behälter 6 mit einem Füllprodukt und ein nachgeschalteter Rundläuferverschließer 3 zum anschließenden Verschließen der dann befüllten Behälter 6 mit einem Behälterverschluss vorgesehen sind.

Der Rundläuferfüller 2 weist ein Behandlungskarussel in Form eines um eine Rotationsachse 20 rotierenden Füllerkarussells 7 auf, an dessen Umfangsbereich mindestens eine Behälterhalterung 74 zum Aufnehmen der zu befüllenden Behälter 6 während der Befüllung, sowie mindestens ein der Behälterhalterung 74 zugeordnetes Füllorgan (in dieser Figur nicht gezeigt) zum Befüllen der zu befüllenden Behälter 6 angeordnet sind.

Der Rundläuferverschließer 3 weist ein Behandlungskarussel in Form eines um eine Rotationsachse 30 rotierenden Verschließerkarussells 8 auf, an dessen Umfangsbereich mindestens eine Behälterhalterung 11 zum Aufnehmen der befüllten Behälter 6 während des Verschließens, sowie mindestens ein der Behälterhalterung 11 zugeordnetes Verschließorgan (in dieser Figur nicht gezeigt) zum Verschließen der befüllten Behälter 6 mit einem Behälterverschluss angeordnet sind.

Das Füllerkarussell 7 ist beabstandet von dem Verschließerkarussell 8 angeordnet, so dass sich der Füllerteilkreis 70 des Füllerkarussells 7 und der Verschließerteilkreis 80 des Verschließerkarussells 8 weder schneiden noch tangieren. In Transportrichtung der Behälter 6 gesehen ist dem Füllerkarussell 7 ein Behälterzulauf 72 vorgelagert, von welchem die zu befüllenden Behälter 6 von einer vorgelagerten Station an die Behälterhalterung des Füllerkarussells 7 übergeben werden. Der Behälterzulauf 72 kann beispielsweise in Form eines Transfersterns oder eines Förderbandes vorgesehen sein.

Um die befüllten Behälter 6 von dem Füllerkarussell 7 an das Verschließerkarussell 8 zu transferieren, ist eine Behältertransferaufnahme 10 vorgesehen. In den in den Figuren gezeigten Ausführungsbeispielen ist die Behältertransferaufnahme 10 an dem Verschließerkarussell 8 angeordnet, um die befüllten Behälter 6 von dem Füllerkarussell 7 zu übernehmen. In weiteren, nicht gezeigten Ausführungsbeispielen kann die Behältertransferaufnahme 10 aber auch an dem Füllerkarussell 7 angeordnet sein und die befüllten Behälter 6 werden an das Verschließerkarussell 8 übergeben. In weiteren, nicht gezeigten Ausführungsbeispielen können auch sowohl an dem Füllerkarussell 7 als auch an dem Verschließerkarussell 8 Behältertransferaufnahmen 10 angeordnet sein und die Übernahme der befüllten Behälter findet durch eine Übergabe von der am Füllerkarussell 7 angeordneten Behältertransferaufnahme 10 an die am Verschließerkarussell 8 angeordnete Behältertransferaufnahme 10 statt.

Es kann auf diese Weise eine Übergabe des Behälters 6 zwischen Behandlungskarussells erreicht werden, die unterschiedliche Behandlungsmöglichkeiten bereitstellen. Neben den bereits genannten Behandlungsmöglichkeiten des Befüllens und Verschließens kann das jeweilige Behandlungskarussell beispielsweise mindestens eine der folgenden Behandlungsmöglichkeiten bereitstellen: Verschwenken, Rotieren, Etikettieren, Schrumpfen, Blasen, Streckblasen, Öffnen, Domabschneiden, Reinigen, Sterilisieren, Aktivieren, Rinsen (gasförmig und/oder flüssig), Überschwallen, Erwärmen, Erhitzen, Kühlen, Ausblasen, Abflammen, Entfernen elektrostatischer Aufladung, Vorfüllen, Fertigfüllen, Vorverschließen mit Vorverschluss, Aufsetzen eines ersten Verschlussteils und/oder Aufsetzen eines zweiten Verschlussteils.

Die in dem Ausführungsbeispiel gezeigte, an dem Verschließerkarussell 8 vorgesehene Behältertransferaufnahme 10 ist bezüglich der Rotationsachse 30 radial verschiebbar, um jeweils einen befüllten Behälter 6 aus seiner Behälteraufnahme 74 am Füllerkarussell 7 zu entnehmen und dann an die Behälterhalterung 11 im Verschließerkarussell 8 zu übergeben, um nachfolgend einen Verschließvorgang zu ermöglichen.

Die radiale Position der Behältertransferaufnahme 10 wird dabei in dem gezeigten Ausführungsbeispiel mittels eines an der Behältertransferaufnahme 10 angeordneten Steuerelements 16 gesteuert, welches mit einer an dem Rundläuferverschließer 3 drehfest angeordneten Steuerkurve 15 kommuniziert. Die Steuerkurve 15 ist hierbei in Form einer Nockenkurve gestaltet, so dass die Veränderung der radialen Position der Behältertransferaufnahme 10 kontinuierlich und ohne ruckartige Bewegungen erfolgen kann, wodurch ein Überschwappen des in dem unverschlossenen befüllten Behälter 6 befindlichen Füllprodukts verhindert werden kann.

Die Behältertransferaufnahme 10 befindet sich in der in Figur 1 gezeigten Position in einer radial ausgefahrenen Position, in welcher sie den Füllerteilkreis 70 tangiert oder diesen schneidet und den befüllten Behälter 6 von dem Füllerkarussell 7 übernehmen kann. Da sich das Füllerkarussell 7 und das Verschließerkarussell 8 gegenläufig drehen, löst sich der zu übergebende Behälter 6 bei der Übergabe von der Behälterhalterung 74 des Füllerkarussells 7 sanft und wird von der Behältertransferaufnahme 10 übernommen.

Zum Führen der Behältertransferaufnahme 10 in radialer Richtung bezüglich der Rotationsachse 30 des Verschließerkarussells 8 ist eine Behältertransferaufnahmeführung in Form einer beispielsweise in den Figuren 3 und 4 gezeigten Gleitlagerung 17 am Verschließerkarussell 8 vorgesehen. Weiterhin ist die Behälterhalterung 11 derart ausgebildet und an dem Verschließerkarussell 8 angeordnet, dass die zu verschließenden Behälter 6 von der Behältertransferaufnahme 10 übernommen werden können, wenn sich diese in einer radial eingefahrenen Position befindet (siehe Figur 4). Durch eine radial außenseitig konzentrisch zu dem Verschließerkarussell 8 angeordnete Außenführung 84 wird der Behälter 6 während des Verschließvorgangs in die Behälterhalterung 11 gedrückt, um ein Verrutschen oder Verdrehen des Behälters 6 zu verhindern und um sicherzustellen, dass die zentrische Position des Behälters 6 bezüglich des darüber angeordneten Verschließkopfs 5 beibehalten wird. In Transportrichtung der Behälter 6 gesehen schließt sich an den die Außenführung 84 aufweisenden Behandlungsbereich des Verschließerkarussells 8 ein Behälterauslauf 82 an. Der Behälterauslauf 82 ist in dem gezeigten Ausführungsbeispiel linear ausgeführt. Alternativ kann der Behälterauslauf 82 auch in anderer Form bereitgestellt werden, beispielsweise als weiteres Behandlungskarussell zum Weiterbehandeln der Behälter 6, bevorzugt zum Etikettieren der Behälter 6, oder in Form eines Transportsterns.

In Figur 2 ist schematisch der Rundläuferverschließer 3 aus Figur 1 gezeigt, wobei sich die Behältertransferaufnahme 10 in einer radial eingefahrenen Position befindet. Die Behältertransferaufnahme 10 ist hierbei in Vorfeld nach der Übergabe des Behälters 6 vom dem Füllerkarussell 7 über die Steuerkurve 15 in die radial eingefahrene Position bewegt worden, so dass sich die Behältertransferaufnahme 10 nun unter der Behälterhalterung 11 befindet und der Behälter 6 durch die Behälterhalterung 11 gehalten ist. Die Außenführung 84 drückt den Behälter 6 hierbei in die Behälterhalterung 11, um ein Verrutschen oder Verdrehen des Behälters 6 zu verhindern und sicherzustellen, dass die zentrische Position des Behälters 6 bezüglich des darüber angeordneten, hier nicht gezeigten, Verschließkopfs beibehalten ist.

Figur 3 zeigt schematisch eine Schnittansicht der Getränkeabfüllanlage 9 aus Figur 1 entlang der Schnittlinie A-A der Figur 1 im Moment der Übergabe des befüllten Behälters 6 von dem Füllerkarussell 7 an das Verschließerkarussell 8. Der vorher mittels des Füllorgans 4 des Füllerkarussells 7 befüllte Behälter 6 ist noch in der Behälterhalterung 74 des Füllerkarussells 7 gehalten, wobei der Behälter 6 über einen am Behälterhals 62 angeordneten Behältertragring 60 auf der Behälterhalterung 74 abgestützt ist.

Die Behältertransferaufnahme 10 des Verschließerkarussells 8 befindet sich in Figur 3 in der radial ausgefahrenen Position, so dass sie bezüglich des Verschließkopfs 5 und der darunter konzentrisch angeordneten Behälterhalterung 11 radial nach außen verschoben ist. Da sich die Behältertransferaufnahme 10 in der radial ausgefahrenen Position befindet, greift diese ebenfalls an den Behälter 6 und hält diesen unterhalb der Behälterhalterung 74. Um ein Verrutschen des Behälters 6 nach der Übergabe nach unten zu verhindern und ein Übernehmen auf dem gleichen Höhenniveau zu ermöglichen, weist die Behältertransferaufnahme 10 eine Erhebung 13 auf, auf welcher sich der Behältertragring 60 während und nach der Übergabe abstützt.

Die Behälterhalterung 74 des Füllerkarussells 7 und die Behälterhalterung 11 des Verschließerkarussells 8 sind auf einem gemeinsamen Höhenniveau angeordnet, so dass der Behälter 6 bei einer Überführung des Behälters 6 von der Behälterhalterung 74 zu der Behälterhalterung 11 keinen Höhenversatz erfährt.

Da die Behältertransferaufnahme 10 unterhalb der Behälterhalterung 11 angeordnet ist, wird der Behälter 6 von den Behälterhalterungen 74, 11 an derselben Höhenposition des Behälterhalses 62 des Behälters 6 unterhalb des Behältertragrings 60 gehalten, wobei der Behälter 6 mit dem Behältertragring 60 jeweils auf den Behälterhalterungen 74, 11 aufliegt - besonders auch während der jeweiligen Behandlungen, also insbesondere während der Befüllung im Füllerkarussell 7 und während des Verschließens im Verschließerkarussell 8. Dadurch wird der Behälter 6 mittels der Behältertransferaufnahme 10 direkt von dem Rundläuferfüller 2 an den Rundläuferverschließer 3 übergeben und der jeweils behandelte Behälter 6 wird von den Behälterhalterungen 11 und 74 an der gleichen Höhenposition des Behälterhalses 62 gehalten. Die Behälterhalterung 74 und die Behälterhalterung 11 können hierdurch besonders einfach und beispielsweise auch identisch aufgebaut sein.

Die Behältertransferaufnahme 10 ist über ein Steuerelement 16 in Form einer Rolle, die in einer Nut der Steuerkurve 15 geführt ist, zwangsgeführt und zum Transfer des Behälters in der radial ausgefahrenen Position gehalten. Dadurch, dass die Steuerkurve 15 unterhalb des Verschließerkarussells 8 angeordnet ist, kann eine leichte Zugänglichkeit zum Verschließkopf 5 sowie ein einfacher Aufbau des Verschließerkarussells 8 bereitgestellt werden. Alternativ kann die Steuerkurve 15 auch radial innerhalb und/oder oberhalb der Behältertransferaufnahme 10 beziehungsweise des Verschließerkarussells 8 angeordnet sein.

Figur 4 zeigt schematisch eine Schnittansicht des Verschließerkarussells 8 aus Figur 2 entlang der Schnittlinie B-B der Figur 4. Durch die Steuerkurve 15 ist die Behälterhalterung 10 in die radial eingefahrene Position bewegt worden, so dass der Behälter 6 nun konzentrisch unterhalb des Verschließkopfs 5 positioniert ist und durch die Behälterhalterung 11 gehalten ist. Hierbei steht der Behältertragring 60 mit an der Behälterhalterung 11 angeordneten Spikes 12 in Kontakt, welche ein Verdrehen und Verrutschen des Behälters 6 während des Verschließvorgangs verhindern und das beim Aufschrauben eines Behälterverschlusses oder beim Aufrollen eines Aufrollverschlusses auf den Behälter 6 aufgebrachte Drehmoment abstützen.

Durch die Außenführung 84 ist der Behälter 6 bezüglich der Rotationsachse 30 des Behandlungskarussells 2 radial nach außen hinsichtlich seiner Position gesichert und wird in die Behältertransferaufnahme 11 gedrückt.

Figur 5 zeigt schematisch eine Draufsicht auf einen Teilbereich der Getränkeabfüllanlage 9 gemäß Figur 1, wobei sich die Behältertransferaufnahme 10 in einer Übergabeposition, folglich in der radial ausgefahrenen Position, befindet. Diese Position entspricht im Wesentlichen der in Figur 1 und Figur 3 gezeigten Position der Behältertransferaufnahme 10.

Die Aufnahmebereiche der an dem Verschließerkarussell 8 angeordneten Behältertransferaufnahme 10 und der an dem Füllerkarussell 7 angeordneten Behälterhalterung 74, in welchen der hier nicht gezeigte Behälter aufgenommen wird, liegen hierbei in einer Flucht. Da sich die Behältertransferaufnahme 10 in der radial ausgefahrenen Position befindet, ist sie beabstandet von der am Verschließerkarussell 8 angeordneten Behälterhalterung 11 radial nach außen verschoben. Die Behältertransferaufnahme 10 weist zum Halten des Behälters Klammerarme 100 auf, welche jeweils eine Erhebung 13 aufweisen. Alternativ kann auch nur an einem der Klammerarme 100 eine Erhebung 13 angeordnet sein. Die Erhebung 13 kann auch in anderen Ausprägungen, wie beispielsweise einem mittig zwischen den Klammern an der Behältertransferaufnahme 10 angeordneten Ausleger, bereitgestellt werden.

Figur 6 zeigt schematisch eine Draufsicht auf einen Teilbereich der Getränkeabfüllanlage 9 gemäß Figur 2, wobei sich die Behältertransferaufnahme 10 in der Behandlungsposition, folglich in der radial eingefahrenen Position, befindet. Hier fluchten der Aufnahmebereich der Behältertransferaufnahme 10 und der Aufnahmebereich der Behälterhalterung 11. Durch eine an der Behälterhalterung 11 vorgesehene Aussparung 14 wird erreicht, dass die Behältertransferaufnahme 10 radial nach innen in die radial eingefahrene Position verschiebbar ist, ohne dass die Erhebungen 13 mit der Behälterhalterung 11 kollidieren.

Figur 7 ist schematisch eine perspektivische Detail-Schnittansicht einer Getränkeabfüllanlage 9 in einer weiteren Ausführungsform gezeigt, wobei der Aufbau im Wesentlichen jenem der Getränkeabfüllanlage 9 aus Figur 1 entspricht. In diesem Ausführungsbeispiel weisen die zu behandelnden Behälter 6 keinen Behältertragring 60 auf. Als Ausprägung zum Abstützen des Behälters auf der Behälterhalterung 11 und der Behälterhalterung 74 wird in diesem Fall ein an dem Behälter 6 ausgebildeter Sicherungsring 64 verwendet, hinter welchem später beim geschlossenen Behälter 6 ein Garantieband des Behälterverschlusses eingreift. Die Behälterhalterung 74 und die Behälterhalterung 11 halten den Behälter 6 folglich jeweils direkt unterhalb des Sicherungsrings 64 und somit jeweils an derselben Stelle des Behälters 6.

Im Unterschied zu der Vorrichtung 1 aus Figur 1 ist in der in Figur 7 gezeigten Ausführungsform die hier in der radial eingefahrenen Position gezeigte Behältertransferaufnahme 10 oberhalb der Behälterhalterung 11 angeordnet. Die Behältertransferaufnahme 10 weist ferner zwei zwischen einer offenen Stellung und einer geschlossenen Stellung verstellbare Klammerarme 100 auf, deren Stellung durch das Schalten einer Schaltnocke 18 gesteuert wird.

Die Klammerarme 100 befinden sich in der in Figur 7 gezeigten Darstellung in der geschlossenen Stellung. Durch Betätigen der Schaltnocke mittels eines nicht gezeigten Betätigungselements des Rundläuferverschließers 3 werden die Klammerarme 100 in die offene Stellung geschwenkt und der Behälter 6 auf diese Weise freigegeben, so dass der Behälter 6 dann nur noch durch die Behälteraufnahme 11 gehalten ist. Der Verschließkopf 5 kann dann nach unten auf den Behälter 6 beziehungsweise dessen Mündungsbereich gefahren werden, um den Behälter 6 dann mit einem Behälterverschluss zu verschließen. Weder der Verschließkopf noch der auf den Behälter 6 aufzubringende oder aufgebrachte Behälterverschluss läuft durch die nach außen in die offene Stellung geschwenkten Klammerarme 100 Gefahr, mit diesen zu kollidieren.

In der in Figur 7 gezeigten Ausführungsform weist der Rundläuferfüller 2 zudem eine schaltbare Behälterhalterung 74 auf. Hierzu sind zwei Haltearme 740 der Behälterhalterung 74 schwenkbar an dem Füllerkarussell 7 angeordnet. Zum Halten des Behälters 6 werden die Haltearme 740 durch eine an dem Rundläuferfüller 2 vorgesehene, in der Figur nicht gezeigte, Betätigungseinheit aus der in Figur 7 gezeigten geöffneten Stellung in eine geschlossene Stellung geschaltet. Die Haltearme 740 greifen den Behälter 6 dann an dem Behälterhals 62 unterhalb des Sicherungsrings 64, so dass sich der Behälter 6 mittels des Sicherungsrings 64 auf den Haltearmen 740 abstützt.

Bei einer Übergabe des in der Behälterhalterung 74 des Füllerkarussells 7 gehaltenen Behälters 6 an die Behälterhalterung 11 des Verschließerkarussells 8 wird die sich in der geöffneten Stellung befindliche Behältertransferaufnahme 10 durch die Steuerkurve 15 in die radial ausgefahrene Position bewegt, so dass die Behälterhalterung 74 und die Behältertransferaufnahme 10, wie oben beschrieben, fluchten. Jeweils einer der Klammerarme 100 befindet sich dann entsprechend auf einer Seite des Halses des Behälters 6, so dass der Behälter 6 von den Haltearmen von gegenüberliegenden Seiten gegriffen werden kann. Dann wird die Behältertransferaufnahme 10 durch Schalten der Schaltnocke 18 in die geschlossene Stellung geschaltet, so dass die Klammerarme 100 der Behältertransferaufnahme 10 den Behälter 6 oberhalb des Sicherungsrings 64 greifen. Im Anschluss werden die Haltearme 740 der Behälterhalterung 74 von dem Behälter 6 weg geschwenkt, so dass sich die Behälterhalterung 74 in der geöffneten Position befindet. Der Behälter 6 ist dann einzig durch die Behältertransferaufnahme 10 gehalten. Die Behältertransferaufnahme 10 wird daraufhin in die radial eingefahrene Position bewegt, so dass sie mit der Behälterhalterung 11 fluchtet, wobei der Behälter 6 dann in die Behälterhalterung 11 gedrückt ist. Anschließend wird die Behältertransferaufnahme 10 in die geöffnete Stellung geschaltet, so dass die Klammerarme 100 mit dem Behälter 6 außer Eingriff gelangen und der Behälter 6 während des Verschließvorgangs nur noch durch die Behälterhalterung 11 gehalten wird. Die Übergabe des Behälters 6 von dem Rundläuferfüller 2 an den Verschließerrundläufer 3 erfolgt folglich direkt und ohne Zwischenschalten eines weiteren separaten Transfersterns.

In einer Alternative können die Klammerarme 100 der Behältertransferaufnahme 10 während des Verschließvorgangs auch geschlossen bleiben, um beispielsweise eine zusätzliche

Drehmomentstütze bereit zu stellen. In dieser Ausführungsform werden die Klammerarme 100 der Behältertransferaufnahme 10 dann erst während oder nach dem Verschließvorgang geöffnet.

Die Behältertransferaufnahme 10 kann auch zum nachfolgenden Übergeben der dann verschlossenen Behälter 6 an eine nachfolgende Transportvorrichtung verwendet werden, beispielsweise zum Übergeben der verschlossenen Behälter 6 an einen Transportstern oder ein Förderband.

### Bezugszeichenliste

- 10: Behältertransferaufnahme
- 100: Klammerarm
- 11: Behälterhalterung
- 12: Spikes
- 13: Erhebung
- 14: Aussparung
- 15: Führung
- 16: Steuerelement
- 17: Gleitlagerung
- 18: Schaltnocke
- 2: Rundläuferfüller
- 20: Rotationsachse
- 3: Rundläuferverschließer
- 30: Rotationsachse
- 4: Füllorgan
- 5: Verschließkopf
- 6: Behälter
- 60: Behältertragring
- 62: Behälterhals
- 64: Sicherungsring
- 7: Füllerkarussell
- 70: Füllerteilkreis
- 72: Behälterzulauf
- 74: Behälterhalterung
- 740: Haltearm
- 8: Verschließerkarussell
- 80: Verschließerteilkreis
- 82: Behälterauslauf
- 84: Außenführung
- 9: Getränkeabfüllanlage
- A-A: Schnittlinie
- B-B: Schnittlinie

## Patentansprüche

1. Getränkeabfüllanlage (9) zum Befüllen von Behältern (6) mit einem Füllprodukt, umfassend ein Füllerkarussell (7) zum Befüllen von zu befüllenden Behältern (6) und ein Verschließerkarussell (8) zum Verschließen von befüllten Behältern (6), wobei das Füllerkarussell (7) und das Verschließerkarussell (8) voneinander beabstandet angeordnet sind, wobei das Füllerkarussell (7) an seinem Umfangsbereich Behandlungseinheiten in Form von Füllorganen mit diesen jeweils zugeordneten Behälterhalterungen (74) zum Halten der zu befüllenden Behälter während des Befüllens aufweist, und wobei das Verschließerkarussell (8) an seinem Umfangsbereich Behandlungseinheiten in Form von Verschließorganen mit diesen jeweils zugeordneten Behälterhalterungen (11) zum Halten der befüllten Behälter während des Verschließens aufweist, wobei
im Umfangsbereich des Füllerkarussells (7) und/oder des Verschließerkarussells (8) jeweils eine jeder Behälterhalterung (11, 74) zugeordnete, bezüglich der Rotationsachse (30) radial bewegbare Behältertransferaufnahme (10) zum Übernehmen des befüllten Behälters (6) von dem Füllerkarussell (7) und/oder zum Übergeben des befüllten Behälters (6) an das Verschließerkarussell (8) angeordnet ist,
**dadurch gekennzeichnet, dass**
eine drehfeste Steuerkurve (15) zur Steuerung der radialen Position der Behältertransferaufnahme (10) bei rotierendem Füllerkarussell (7) und/oder Verschließerkarussell (8) vorgesehen ist, und die Behältertransferaufnahme (10) ein mit der Steuerkurve (15) in Eingriff stehendes Steuerelement (16) aufweist.

2. Getränkeabfüllanlage (9) gemäß Anspruch 1, **dadurch gekennzeichnet, dass** eine Behälterhalterung (11) des Verschließerkarussells (8) und eine Behälterhalterung (74) des Füllerkarussells (7) auf einem gemeinsamen Höhenniveau angeordnet sind.

3. Getränkeabfüllanlage (9) gemäß Anspruch 1 oder 2 **dadurch gekennzeichnet, dass** der Behälter (6) über eine am Behälterhals (62) angeordnete, bevorzugt ringförmige, Ausprägung, bevorzugt einen Behältertragring (60) oder einen Sicherungsring (64), auf der Behälterhalterung (11,74) abgestützt ist.

4. Getränkeabfüllanlage (9) gemäß einem der vorstehenden Ansprüche, **dadurch gekennzeichnet, dass** die Behälterhalterung (11, 74) und/oder die Behältertransferaufnahme (10) zwischen einer offenen Stellung und einer geschlossenen Stellung schaltbar sind.

5. Getränkeabfüllanlage (9) gemäß einem der vorstehenden Ansprüche, **dadurch gekennzeichnet, dass** die Behältertransferaufnahme (10) zur Übernahme des zu verschließenden Behälters (6) von dem Füllerkarussell (7) in eine radial ausgefahrene Position bewegbar ist und zum Übergeben des zu behandelnden Behälters (6) an die Behälterhalterung (11) in eine radial eingefahrene Position bewegbar ist.

6. Getränkeabfüllanlage (9) gemäß einem der Ansprüche 1 bis 4, **dadurch gekennzeichnet, dass** die Behältertransferaufnahme (10) von einer radial eingefahrenen Position aus so bewegbar ist, dass der befüllte Behälter (6) aus der Behälterhalterung (11) an die Behältertransferaufnahme (10) übergebbar ist und zur Übergabe des befüllten Behälters (6) an das Verschließerkarussell (8) die Behältertransferaufnahme (10) in eine radial ausgefahrene Position bewegbar ist.

7. Getränkeabfüllanlage (9) gemäß einem der vorstehenden Ansprüche, **dadurch gekennzeichnet, dass** die Behältertransferaufnahme (10) so eingerichtet ist, dass ein darin aufgenommener Behälter (6) in der radial eingefahrenen Position der Behältertransferaufnahme (10) von der Behältertransferaufnahme (10) an die Behälterhalterung (11) übergeben ist.

8. Getränkeabfüllanlage (9) gemäß einem der vorstehenden Ansprüche, **dadurch gekennzeichnet, dass** die Behältertransferaufnahme (10) in Richtung der Rotationsachse (30) gesehen oberhalb der Behälterhalterung (11) oder unterhalb der Behälterhalterung (11) angeordnet ist, wobei bevorzugt die Behälterhalterung (11) auf dem gleichen Niveau liegt, wie eine Behälterhalterung (74) des vorgeschalteten und/oder nachgeschalteten Karussells.

9. Getränkeabfüllanlage (9) nach einem der vorstehenden Ansprüche, **dadurch gekennzeichnet, dass** die Behältertransferaufnahme (10) Sicherungsmittel zum Bereitstellen einer Verrutschsicherung beim Halten des Behälters (6) aufweist, bevorzugt Spikes (12), mindestens einen Hinterschnitt und/oder mindestens ein reibungserhöhendes Material.

10. Getränkeabfüllanlage (9) nach einem der vorstehenden Ansprüche, **dadurch gekennzeichnet, dass** die Behältertransferaufnahme (10) zumindest eine Erhebung (13) zum zumindest teilweisen Abstützen des Behälters (6) aufweist, wobei die Behälterhalterung (11) bevorzugt eine Aussparung (14) zur Aufnahme der zumindest einen Erhebung (13) aufweist.

11. Getränkeabfüllanlage (9) gemäß einem der vorstehenden Ansprüche, **dadurch gekennzeichnet, dass** die Steuerkurve (15) eine Nockenkurve aufweist, wobei die Behältertransferaufnahme (10) bevorzugt eine tangentiale Übergabe und/oder Übernahme des Behälters ermöglicht.

12. Getränkeabfüllanlage (9) gemäß einem der vorstehenden Ansprüche, **dadurch gekennzeichnet, dass** die Behältertransferaufnahme (10) in Richtung der Rotationsachse (30) des Füllerkarussells (7) und/oder Verschließerkarussells (8) verschiebbar ist.

13. Getränkeabfüllanlage (9) gemäß einem der vorstehenden Ansprüche, **dadurch gekennzeichnet, dass** die Behältertransferaufnahme (10) und/oder die Behälteraufnahme (11) zwischen einer offenen Stellung zum Aufnehmen oder Entnehmen des Behälters (6) und einer geschlossenen Stellung zum Halten des Behälters (6) schaltbar ist, wobei die Stellung der Behältertransferaufnahme (10) und/oder der Behälteraufnahme (11) bevorzugt durch ein Schaltelement, bevorzugt eine Schaltnocke (18), steuerbar ist.

## Claims

1. Beverage filling system (9) for filling containers (6) with a filling product, comprising a filler carousel (7) for filling containers (6) that are to be filled and a capper carousel (8) for closing filled containers (6), wherein the filler carousel (7) and the capper carousel (8) are spaced apart from each other, wherein the filler carousel (7) has in its peripheral region treatment units in the form of filling elements with in each case their assigned container holders (74) for holding the containers to be filled during filling, and wherein the capper carousel (8) has in its peripheral region treatment units in the form of closing elements with in each case their assigned container holders (11) for holding the filled containers during closing, wherein
in the peripheral region of the filler carousel (7) and/or the capper carousel (8) a container transfer receptacle (10) is assigned to each container holder (11, 74) and is disposed such that it is radially displaceable with respect to the axis of rotation (30), for receiving the filled container (6) from the filler carousel (7) and/or for transferring the filled container (6) to the capper carousel (8),
**characterized in that**
a non-rotatable control guide (15) is provided for controlling the radial position of the container transfer receptacle (10) when the treatment carousel (7) and/or the capper carousel (8) rotates, and the container transfer receptacle (10) has a control element (16) that is engaged with the control guide (15).

2. Beverage filling system (9) according to claim 1, **characterized in that** a container holder (11) of the capper carousel (8) and a container holder (74) of the filler carousel (7) are disposed at the same height.

3. Beverage filling system (9) according to claim 1 or 2, **characterized in that** the container (6) is supported on the container holder (11, 74) by means of a protuberance, preferably annular, preferably a container support ring (60) or a security ring (64), disposed on the container neck (62).

4. Beverage filling system (9) according to one of the preceding claims, **characterized in that** the container holder (11, 74) and/or the container transfer receptacle (10) can be switched between an open position and a closed position.

5. Beverage filling system (9) according to one of the preceding claims, **characterized in that** the container transfer receptacle (10) can be displaced to a radially extended position for reception of the container (6) to be treated from the upstream treatment carousel, and can be displaced to a radially retracted position for the transfer of the container (6) to be treated to the container holder (11).

6. Beverage filling system (9) according to one of claims 1-4, **characterized in that** the container transfer receptacle (10) can be displaced from a radially retracted position such that the treated container (6) can be transferred from the container holder (11) to the container transfer receptacle (10), and the container transfer receptacle (10) can be displaced to a radially extended position to transfer the treated container (6) to the downstream treatment carousel.

7. Beverage filling system (9) according to one of the preceding claims, **characterized in that** the container transfer receptacle (10) is configured such that a container (6) that is held within is transferred from the container transfer receptacle (10) to the container holder (11) in the radially retracted position of the container transfer receptacle (10).

8. Beverage filling system (9) according to one of the preceding claims, **characterized in that** the container transfer receptacle (10) is disposed above the container holder (11) or below the container holder (11), viewed in the direction of the axis of rotation (30), wherein preferably the container holder (11) is at the same level as a container holder (74) of the upstream and/or downstream carousel.

9. Beverage filling system (9) according to one of the preceding claims, **characterized in that** the container transfer receptacle (10) has securing means, preferably spikes (12), at least one indentation, at least one friction-enhancing material, to provide security against slipping when the container (6) is held.

10. Beverage filling system (9) according to one of the preceding claims, **characterized in that** the container transfer receptacle (10) has at least one raised element (13) for at least partially supporting the container (6), wherein the container holder (11) preferably has a recess (14) for accommodating the at least one raised element (13).

11. Beverage filling system (9) according to one of the preceding claims, **characterized in that** the control guide (15) has a cam curve, wherein the container transfer receptacle (10) preferably enables tangential handover and/or receipt of the container.

12. Beverage filling system (9) according to one of the preceding claims, **characterized in that** the container transfer receptacle (10) is displaceable in the direction of the axis of rotation (30) of the treatment carousel.

13. Beverage filling system (9) according to one of the preceding claims, **characterized in that** the container transfer receptacle (10) and/or the container holder (11) is switchable between an open position for receiving or taking the container (6) and a closed position for holding the container (6), wherein the position of the container transfer receptacle (10) and/or the container holder (11) can preferably be controlled by means of a control element, preferably a switching cam (18).

## Revendications

1. Installation de remplissage de boissons (9) permettant le remplissage de récipients (6) avec un produit de remplissage, comprenant un carrousel de remplissage (7) permettant le remplissage de récipients (6) à remplir et un carrousel de fermeture (8) permettant la fermeture de récipients (6) remplis, dans laquelle le carrousel de remplissage (7) et le carrousel de fermeture (8) sont disposés à distance l'un de l'autre, dans laquelle le carrousel de remplissage (7) présente sur sa zone périphérique des unités de traitement sous forme d'organes de remplissage comportant des supports de récipient (74) respectivement associés à ceux-ci pour le maintien des récipients à remplir pendant le remplissage, et dans laquelle le carrousel de fermeture (8) présente sur sa zone périphérique des unités de traitement sous forme d'organes de fermeture comportant des supports de récipient (11) respectivement associés à ceux-ci pour le maintien des récipients remplis pendant la fermeture, dans laquelle
dans la zone périphérique du carrousel de remplissage (7) et/ou du carrousel de fermeture (8) est disposé respectivement un logement de transfert de récipient (10) associé à chaque support de récipient (11, 74) et pouvant être déplacé radialement par rapport à l'axe de rotation (30) pour la prise en charge du récipient (6) rempli du carrousel de remplissage (7) et/ou pour le transfert du récipient (6) rempli au carrousel de fermeture (8),
**caractérisée en ce**
**qu'**une came de commande (15) solidaire en rotation est prévue pour la commande de la position radiale du logement de transfert de récipient (10) lorsque le carrousel de remplissage (7) et/ou le carrousel de fermeture (8) est en rotation, et le logement de transfert de récipient (10) présente un élément de commande (16) en prise avec la came de commande (15).

2. Installation de remplissage de boissons (9) selon la revendication 1,
**caractérisée en ce qu'**un support de récipient (11) du carrousel de fermeture (8) et un support de récipient (74) du carrousel de remplissage (7) sont disposés à un niveau de hauteur commun.

3. Installation de remplissage de boissons (9) selon la revendication 1 ou 2, **caractérisée en ce que** le récipient (6) s'appuie sur le support de récipient (11, 74) par l'intermédiaire d'une saillie, de préférence annulaire, disposée sur le col de récipient (62), de préférence une bague de support de récipient (60) ou une bague de blocage (64).

4. Installation de remplissage de boissons (9) selon l'une des revendications précédentes, **caractérisée en ce que** le support de récipient (11, 74) et/ou le logement de transfert de récipient (10) peuvent être commutés entre une position ouverte et une position fermée.

5. Installation de remplissage de boissons (9) selon l'une des revendications précédentes, **caractérisée en ce que** le logement de transfert de récipient (10) peut être déplacé dans une position radialement déployée pour la prise en charge du récipient (6) à fermer depuis le carrousel de remplissage (7) et peut être déplacé dans une position radialement rétractée pour le transfert du récipient (6) à traiter vers le support de récipient (11).

6. Installation de remplissage de boissons (9) selon l'une des revendications 1 à 4, **caractérisée en ce que** le logement de transfert de récipient (10) peut être déplacé à partir d'une position radialement rétractée de telle sorte que le récipient (6) rempli peut être transféré du support de récipient (11) au logement de transfert de récipient (10) et, pour le transfert du récipient (6) rempli au carrousel de fermeture (8), le logement de transfert de récipient (10) peut être déplacé dans une position radialement déployée.

7. Installation de remplissage de boissons (9) selon l'une des revendications précédentes, **caractérisée en ce que** le logement de transfert de récipient (10) est conçu pour qu'un récipient (6) reçu dans celui-ci soit transféré du logement de transfert de récipient (10) au support de récipient (11) dans la position radialement rétractée du logement de transfert de récipient (10).

8. Installation de remplissage de boissons (9) selon l'une des revendications précédentes, **caractérisée en ce que** le logement de transfert de récipient (10), vu dans la direction de l'axe de rotation (30), est disposé au-dessus du support de récipient (11) ou au-dessous du support de récipient (11), dans laquelle de préférence le support de récipient (11) est situé au même niveau qu'un support de récipient (74) du carrousel situé en amont et/ou en aval.

9. Installation de remplissage de boissons (9) selon l'une des revendications précédentes, **caractérisée en ce que** le logement de transfert de récipient (10) présente des moyens de blocage pour la fourniture d'un blocage contre le glissement lors du maintien du récipient (6), de préférence des pointes (12), au moins une contre-dépouille et/ou au moins un matériau augmentant le frottement.

10. Installation de remplissage de boissons (9) selon l'une des revendications précédentes, **caractérisée en ce que** le logement de transfert de récipient (10) présente au moins une élévation (13) pour le soutien au moins partiel du récipient (6), dans laquelle le support de récipient (11) présente de préférence un évidement (14) pour la réception de l'au moins une élévation (13).

11. Installation de remplissage de boissons (9) selon l'une des revendications précédentes, **caractérisée en ce que** la came de commande (15) présente une courbe de came, dans laquelle le logement de transfert de récipient (10) permet de préférence un transfert et/ou une prise en charge tangentiel(le) du récipient.

12. Installation de remplissage de boissons (9) selon l'une des revendications précédentes, **caractérisée en ce que** le logement de transfert de récipient (10) peut être coulissé dans la direction de l'axe de rotation (30) du carrousel de remplissage (7) et/ou du carrousel de fermeture (8).

13. Installation de remplissage de boissons (9) selon l'une des revendications précédentes, **caractérisée en ce que** le logement de transfert de récipient (10) et/ou le logement de récipient (11) peut être commuté entre une position ouverte pour la réception ou le prélèvement du récipient (6) et une position fermée pour le maintien du récipient (6), dans laquelle la position du logement de transfert de récipient (10) et/ou du logement de récipient (11) peut de préférence être commandée par un élément de commutation, de préférence une came de commutation (18).
